# EUROPÄISCHE PATENTANMELDUNG

(11) **EP 4 686 787 A1**
(43) Veröffentlichungstag der Anmeldung: **04.02.2026**
(21) Anmeldenummer: 25183375.2
(22) Anmeldetag: 17.06.2025
(51) Int. Cl.: E02D 17/13, E02F 5/08

(54) **SCHLITZWANDFRÄSE MIT EINEM VERSTELLBAREN SCHNEIDWERKZEUG**

(30) Priorität: 29.07.2024 DE 102024121478
(71) Anmelder: Liebherr-Werk Nenzing GmbH, 6710 Nenzing (AT)
(72) Erfinder: FEND, Adrian, 6842 Koblach (AT); LORÜNSER, Dominik, 6706 Bürs (AT)
(74) Vertreter: Lorenz Seidler Gossel Part. mbB

(57) **Zusammenfassung**

Die Erfindung betrifft eine Schlitzwandfräse mit mindestens einem Lagerschild und mindestens einem am Lagerschild drehbar gelagerten Fräsrad, welches wenigstens ein verstellbares Schneidwerkzeug zur Zerkleinerung von Bodenmaterial aufweist, wobei das verstellbare Schneidwerkzeug dazu ausgebildet ist, sich bei einer Drehung des Fräsrads zwischen einer Einklappstellung und einer Ausklappstellung zu bewegen, wobei an einer Außenseite des Lagerschilds ein Verschleißblech montiert ist, an welchem sich das verstellbare Schneidwerkzeug in der Einklappstellung vorbeibewegt. Erfindungsgemäß umfasst das Verschleißblech mindestens eine erste Öffnung zur Aufnahme eines Verbindungsmittels, wobei das Verschleißblech an der ersten Öffnung eine lokale Verstärkung aufweist und in der Außenseite des Lagerschilds mindestens eine Absenkung ausgebildet ist, in welcher die lokale Verstärkung aufgenommen ist. Die Erfindung betrifft weiterhin ein Trägergerät, insbesondere einen Seilbagger oder ein Spezialtiefbaugerät, mit einer erfindungsgemäßen Schlitzwandfräse.

## Beschreibung

Die vorliegende Erfindung betrifft eine Schlitzwandfräse nach dem Oberbegriff des Anspruchs 1 sowie ein Trägergerät mit einer solchen.

Schlitzwandfräsen werden zum Herstellen von Bodenschlitzen für die Konstruktion von Schlitzwänden in unterschiedlichsten Bauvorhaben eingesetzt und existieren in verschiedenen Ausführungen und Größen. Üblicherweise sind sie dabei an mobilen Trägergeräten wie Fahrzeugkranen, Spezialtiefbaugeräten oder Seilbaggern montiert und weisen mehrere Fräsräder mit Schneidwerkzeugen auf, um zur Erstellung eines Bodenschlitzes Bodenmaterial abzutragen. Die Fräsräder sind dabei typischerweise an einem oder mehreren Lagerschilden drehbar gelagert, wobei sich die Lagerschilde an der Unterseite eines Fräsenrahmens befinden. Eine übliche Konfiguration umfasst dabei zwei Paare von Fräsrädern, wobei jedes Fräsradpaar an einem eigenen Lagerschild gelagert ist, mit je einem Fräsrad auf einer Seite des Lagerschilds. Die Fräsräder sind typischerweise auf Fräsradlagern am Lagerschild montiert, die drehbar angetrieben werden können.

Bei derartigen Schlitzwandfräsen mit seitlich an einem Lagerschild angeordneten Fräsrädern besteht das Problem, dass Bodenmaterial unterhalb und seitlich des Lagerschilds nicht unmittelbar von den Fräsrädern abgearbeitet werden kann. Die Entfernung dieses Materialüberstands zwischen den Fräsrädern bzw. seitlich und unterhalb des Lagerschilds kann bei bekannten Schlitzwandfräsen durch die Verwendung von verstellbaren Schneidwerkzeugen bzw. Klappzähnen erfolgen, welche beim Drehen der Fräsräder zwischen einer Einklappstellung, in der sie nicht mit dem Lagerschild kollidieren, und einer Ausklappstellung, in der sie in den Bereich des zu entfernenden Materialüberstands seitlich / unterhalb des Lagerschilds ragen, erfolgen.

Die Führung des verstellbaren Schneidwerkzeugs und dessen Bewegung zwischen der Einklapp- und Ausklappstellung erfolgt häufig über eine Art Nockenführung mittels einer am Lagerschild angeordneten Steuerleiste. Diese befindet sich bei bekannten Vorrichtungen unterhalb und ggf. seitlich des Fräradlagers und zwingt bei einer Drehbewegung das verstellbare Schneidwerkzeug in die Ausklappstellung. Für den Übergang in die Einklappstellung kann entweder ein Federelement vorgesehen sein, welches im oberen Bereich des Lagerschilds das verstellbare Schneidwerkzeug in die Einklappstellung drückt, oder der Übergang erfolgt über eine Kontaktierung einer meist abgeschrägten Übergangsfläche des Lagerschilds.

Im Bereich des Lagerschilds, an welchem sich das verstellbare Schneidwerkzeug in der Einklappstellung vorbeibewegt, ist üblicherweise ein Verschleißblech zum Schutz des Lagerschilds angebracht. Das Verschleißblech ist typischerweise mit dem Lagerschilds verschraubt. Dabei muss das Verschleißblech dick genug ausgebildet sein, dass die Schraubenköpfe darin versenkt werden können, damit diese nicht über die zum Fräsrad weisende Seite des Verschleißblechs hinausragen. Dies erfordert höhere Blechdicken, was die Gesamtbreite des Lagerschilds, an dem typischerweise auf beiden Seiten Verschleißbleche angebracht sind, vergrößert. Daraus resultiert ein größerer Bereich unterhalb und seitlich des Lagerschilds, aus dem mittels der verstellbaren Schneidwerkzeuge Materialüberstand entfernt werden muss. Dies kann durch die Ermöglichung eines entsprechend großen Schwenkwinkels und/oder einer größeren Länge der verstellbaren Schneidwerkzeuge erreicht werden, was jedoch zu einer höheren Belastung der verstellbaren Schneidwerkzeuge führt.

Der vorliegenden Erfindung liegt die Aufgabe zugrunde, bei einer gattungsgemäßen Schlitzwandfräse die Belastung auf das verstellbaren Schneidwerkzeug zu reduzieren und die Effektivität des Abräumens von Materialüberstand aus dem Bereich des Lagerschilds zu verbessern.

Erfindungsgemäß wird diese Aufgabe durch eine Schlitzwandfräse mit den Merkmalen des Anspruchs 1 gelöst. Vorteilhafte Ausführungsformen der Erfindung ergeben sich aus den Unteransprüchen und der nachfolgenden Beschreibung.

Demnach wird eine Schlitzwandfräse vorgeschlagen, welche mindestens ein Lagerschild und mindestens ein am Lagerschild drehbar gelagertes Fräsrad, umfasst. Das Fräsrad besitzt wenigstens ein verstellbares Schneidwerkzeug zur Zerkleinerung von Bodenmaterial. Daneben besitzt das Fräsrad vorzugsweise eine Vielzahl von über den Außenumfang verteilten fixen, d.h. relativ zum Fräsrad unbeweglichen Schneidwerkzeugen. Die Bezeichnung "Schneidwerkzeug" ist vorliegend nicht einschränkend zu verstehen und erfordert kein tatsächliches Schneiden oder die Anwesenheit einer Schneidklinge. Vielmehr kann damit jedwedes Element bezeichnet werden, welches zur Zerkleinerung bzw. zum Abfräsen von Bodenmaterial verwendet werden kann, beispielsweise einen Fräszahn mit einer kegelförmigen Spitze.

Das verstellbare Schneidwerkzeug ist dazu ausgebildet, sich bei einer Drehung des Fräsrads zwischen einer Einklappstellung und einer Ausklappstellung zu bewegen, wobei hierfür insbesondere eine Steuerleiste am Lagerschild angeordnet sein kann, mit welcher das verstellbare Schneidwerkzeug bei einer Drehung des Fräsrads derart mechanisch zusammenwirkt, dass sich das verstellbare Schneidwerkzeug in Abhängigkeit des Fräsraddrehwinkels automatisch zwischen der Einklappstellung und der Ausklappstellung bewegt. In der Ausklappstellung ragt das verstellbare Schneidwerkzeug insbesondere in einen radial neben dem Lagerschild liegenden Bereich, sodass dort befindlicher Materialüberstand abgeräumt werden kann. In der Einklappstellung kann das verstellbare Schneidwerkzeug dagegen kollisionsfrei am Lagerschild vorbeibewegt werden.

Zum Schutz vor Beschädigungen ist an einer Außenseite des Lagerschilds ein Verschleißblech montiert, insbesondere angeschraubt, an welchem sich das verstellbare Schneidwerkzeug in der Einklappstellung vorbeibewegt. Ist das Verschleißblech verschlissen, kann dieses einfach ausgetauscht werden.

Erfindungsgemäß umfasst das Verschleißblech mindestens eine erste Öffnung zur Aufnahme eines Verbindungsmittels, insbesondere einer Schraube, wobei das Verschleißblech an der ersten Öffnung eine lokale Verstärkung aufweist. Lokale Verstärkung bedeutet, dass in diesem Bereich die Stärke bzw. Höhe des Verschleißblechs gegenüber anderen Bereichen erhöht ist, wobei der räumliche Bereich der Verstärkung aber auf den Bereich der ersten Öffnung beschränkt ist. In der Außenseite des Lagerschilds ist mindestens eine Absenkung ausgebildet ist, in welcher die lokale Verstärkung aufgenommen ist. Die Absenkung besitzt vorzugsweise eine zur lokalen Verstärkung komplementäre, beispielsweise kreisrunde Form.

Dadurch, dass die lokale Verstärkung in einer entsprechenden Absenkung des Lagerschilds aufgenommen ist, kann ein Kopfteil des Verbindungsmittels, beispielsweise ein Schraubenkopf, im Verschleißblech an der Öffnung versenkt werden, ohne dass hierfür das gesamte Verschleißblech entsprechend dick ausgebildet sein muss. Das Verbindungsmittel ist insbesondere im Bereich der lokalen Verstärkung versenkt, welche wiederum in der Absenkung des Lagerschilds versenkt ist.

Durch diese Ausgestaltung ist es möglich, die Dicke des Verschleißbleches insgesamt zu reduzieren, beispielsweise auf eine Dicke von unter 10 mm oder sogar unter 6 mm, ohne Abstriche bei der Stabilität der Anbindung an das Lagerschild machen zu müssen. Die nötige Stabilität an den Verbindungsstellen und die erforderliche Dicke zum Versenken des Verbindungsmittels wird räumlich begrenzt an den lokalen Verstärkungen bereitgestellt.

Die verringerte Dicke des Verschleißblechs führt zu einer geringeren Gesamtbreite des Lagerschilds. Der resultierende Vorteil ist, dass die Breite des von Materialüberstand zu befreienden Bereichs radial neben dem Lagerschild ebenfalls verringert wird, sodass ein verstellbares Schneidwerkzeug mit einem geringeren Klappwinkel und/oder einer geringeren Länge eingesetzt werden kann. Dies reduziert die auf das verstellbare Schneidwerkzeug wirkenden Belastungen und den Verschleiß und verbessert die Kinematik des verstellbaren Schneidwerkzeugs. Gleichzeitig kann ein dünneres Verschleißblech kostengünstiger hergestellt werden. Durch eine Verringerung des abzuräumenden Bereichs am Lagerschild aufgrund seiner geringeren Gesamtbreite können zudem breitere Fräsräder eingesetzt werden, was den Arbeitsbereich von fixen Schneidwerkzeugen vergrößert.

In einer möglichen Ausführungsform ist vorgesehen, dass die lokale Verstärkung eine Vertiefung bzw. Aufnahme bildet, in welcher ein Kopfteil des Verbindungsmittels versenkt ist. Bei dem Kopfteil kann es sich insbesondere um einen Schraubenkopf handeln. Vorzugsweise ist das Kopfteil vollständig in der Aufnahme versenkt, sodass er auf der zum Fräsrad weisenden Seite (Vorderseite) nicht über das Verschleißblech hinausragt. Die durch die lokale Verstärkung gebildete Aufnahme kann eine parallel zum Verschleißblech verlaufende Bodenfläche aufweisen, in der die erste Öffnung ausgebildet ist. Die Tiefe der Aufnahme ist an die Dicke des Kopfteils angepasst.

Die lokale Verstärkung ist vorzugsweise als Aufdopplung ausgebildet und ist somit bevorzugt aus dem Blech des Verschleißblechs selbst gebildet.

In einer weiteren möglichen Ausführungsform ist vorgesehen, dass sich das Kopfteil des Verbindungsmittels zumindest teilweise innerhalb der Absenkung des Lagerschilds befindet. Die Absenkung im Lagerschild ist insbesondere so tief ausgebildet, dass die durch die lokale Verstärkung gebildete Aufnahme so weit versenkt werden kann, dass das Verschleißblech flächig an der Außenseite des Lagerschilds anliegt und das Kopfteil vollständig im Verschleißblech versenkt ist.

In einer weiteren möglichen Ausführungsform ist vorgesehen, dass das Verbindungsmittel eine Schraube mit einem Schraubenkopf ist. Letzterer ist vorzugsweise vollständig im Verschleißblech versenkt. Das Verschleißblech kann somit schnell und unkompliziert mit dem Lagerschild und/oder einem auf der gegenüberliegenden Seite angeordneten zweiten Verschleißblech verschraubt werden, was den Austausch vereinfacht.

In einer weiteren möglichen Ausführungsform ist vorgesehen, dass die erste Öffnung und die lokale Verstärkung kreisrund ausgebildet und insbesondere koaxial angeordnet sind. Auch die Absenkung im Lagerschild ist vorzugsweise kreisrund ausgebildet.

In einer weiteren möglichen Ausführungsform ist vorgesehen, dass in der Absenkung eine Bohrung ausgebildet ist, in welcher das Verbindungsmittel aufgenommen ist und dadurch das Verschleißblech am Lagerschild hält. Die Bohrung kann ein Innengewinde aufweisen, sodass ein als Schraube ausgebildetes Verbindungsmittel darin eingeschraubt werden kann. In diesem Fall wird das Verschleißblech direkt am Lagerschild angeschraubt. Alternativ kann die Bohrung kein Innengewinde aufweisen. In diesem Fall befindet sich vorzugsweise auf der gegenüberliegenden Seite des Lagerschilds ein zweites Verschleißblech mit einem entsprechenden Gewinde, mit dem das als Schraube ausgebildete Verbindungsmittel verschraubt ist. Dadurch wird eine Durchgangsverschraubung mit langer Klemmlänge gebildet, über die die Verschleißbleche miteinander verschraubt sind und dadurch am Lagerschild gehalten werden.

In einer weiteren möglichen Ausführungsform ist vorgesehen, dass auf gegenüberliegenden Seiten des Lagerschilds je ein Fräsrad mit wenigstens einem verstellbaren Schneidwerkzeug und je ein Verschleißblech angeordnet sind, wobei die Schlitzwandfräse vorzugsweise zwei Lagerschilde mit je einem Fräsradpaar aufweist.

In einer weiteren möglichen Ausführungsform ist vorgesehen, dass das Verbindungsmittel von einem Verschleißblech durch das Lagerschild hindurch bis zum anderen Verschleißblech verläuft und die beiden Verschleißbleche miteinander und mit dem Lagerschild verbindet. Wie bereits vorstehend beschrieben, ist das Verbindungsmittel vorzugsweise als Schraube mit einem Schraubenkopf ausgebildet, wobei der Schraubenkopf an einem der Verschleißbleche in einer ersten Öffnung versenkt ist. Das gegenüberliegende Ende der Schraube ist vorzugsweise in eine zweite Öffnung des anderen Verschleißblechs, die eine Gewindebohrung umfasst, eingeschraubt.

In einer weiteren möglichen Ausführungsform ist vorgesehen, dass das Verschleißblech mindestens eine zweite Öffnung mit einer Gewindebohrung umfasst, in welche von der anderen Seite des Lagerschilds her über eine durch das Lagerschild verlaufende Bohrung ein als Schraube ausgebildetes Verbindungsmittel einschraubbar ist.

Jedes der Verschleißbleche kann jeweils mindestens eine erste Öffnung, an der ein Schraubenkopf versenkt ist und mindestens eine zweite Öffnung, in der eine vom anderen Verschleißblech durch das Lagerschild herangeführte Schraube verschraubt ist, umfassen.

Das Verschleißblech kann an der zweiten Öffnung ebenfalls eine lokale Verstärkung aufweisen, welche in einer entsprechenden Absenkung des Lagerschilds aufgenommen ist. Die vorherigen Ausführungen zu möglichen Ausführungsformen der lokalen Verstärkung gelten entsprechend. Die lokale Verstärkung an der zweiten Öffnung kann eine Vertiefung bzw. Aufnahme ausbilden, wobei sich an einer Bodenfläche der Aufnahme eine Gewindebohrung befinden kann. Dadurch ragt das eingeschraubte Ende der Schraube nicht über das Verschleißblech hinaus. Alternativ kann die lokale Verstärkung einen Gewindekörper bilden, welcher auf der Rückseite mit dem Verschleißblech verbunden ist. In diesem Fall muss die Gewindebohrung auf der Rückseite, die ein Einschrauben der vom anderen Verschleißblech her eingeführten Schraube erlaubt, nicht bis zur Vorderseite des Verschleißblechs reichen.

Alternativ kann das Verschleißblech an der zweiten Öffnung keine lokale Verstärkung aufweisen. In diesem Fall kann die zweite Öffnung direkt im flachen Verschleißblech ausgebildete Gewindebohrung ausgebildet sein, wobei der Bereich um die zweite Öffnung herum die Absenkung des Lagerschilds überdeckt.

In einer weiteren möglichen Ausführungsform ist vorgesehen, dass das Verschleißblech eine Vielzahl von ersten und zweiten Öffnungen umfasst, sodass sich eine stabile Befestigung am Lagerschild ergibt. Vorzugsweise sind die ersten und zweiten Öffnungen gegenseitig in Bezug auf eine mittig durch das Lagerschild und durch die Fräsraddrehachse verlaufende Mittelebene symmetrisch am Verschleißblech angeordnet. Mit anderen Worten lassen sich vorzugsweise die ersten Öffnungen durch Spiegelung an der gedachten Mittelebene auf die zweiten Öffnungen abbilden und umgekehrt. Dadurch lässt sich dasselbe Verschleißblech auf jeder Seite des Lagerschilds verwenden. Es müssen nicht unterschiedliche Verschleißbleche vorgesehen werden, was die Herstellungskosten senkt.

Alternativ können selbstverständlich auch zwei unterschiedliche Verschleißbleche verwenden werden, wobei beispielsweise ein erstes Verschleißblech nur erste Öffnungen zum Versenken der Schraubenköpfe und ein zweites Verschleißblech nur zweite Öffnungen besitzt.

In einer weiteren möglichen Ausführungsform ist vorgesehen, dass das Verschleißblech die Form eines Bogens mit vorzugsweise zwei geraden und zwei bogenförmig gekrümmten Kanten aufweist und vorzugsweise ein Fräsradlager teilweise umgibt. Diese Form erlaubt eine optimale Anordnung des Verschleißblechs unmittelbar oberhalb des Färsradlagers und einer vorzugsweise um das Fräsradlager verlaufenden Steuerleiste. Allerdings kann das Verschleißblech natürlich auch eine beliebige andere Form, beispielsweise eine rechteckige oder eine irreguläre Form, aufweisen.

In einer weiteren möglichen Ausführungsform ist vorgesehen, dass am Lagerschild eine Steuerleiste angeordnet ist, mit welcher das verstellbare Schneidwerkzeug bei einer Drehung des Fräsrads derart mechanisch zusammenwirkt, dass es sich in Abhängigkeit des Fräsraddrehwinkels automatisch zwischen der Einklapp- und der Ausklappstellung bewegt. Die Steuerleiste fungiert somit als Nockenleiste für das verstellbare Schneidwerkzeug und realisiert eine mechanische Nockensteuerung.

In einer bevorzugten Ausgestaltung kann die Steuerleiste ringförmig ausgebildet sein und somit über die vollen 360° um das Fräsradlager umlaufen. Somit befindet sich ein für die Einklappstellung des verstellbaren Schneidwerkzeugs zuständiger erster Abschnitt der Steuerleiste oberhalb des Fräsradlagers und insbesondere zwischen Fräsradlager und Verschleißblech. Dadurch ergibt sich eine verbesserte, da definierte Führung des verstellbaren Schneidwerkzeugs in der Einklappstellung mit einem reduzierten Klappwinkel, was die Belastung auf das verstellbare Schneidwerkzeug und somit den Verschleiß reduziert.

**In** einer weiteren möglichen Ausführungsform ist vorgesehen, dass das verstellbare Schneidwerkzeug nicht federgelagert ist und das verstellbare Schneidwerkzeug und die Steuerleiste so angeordnet und ausgebildet sind, dass die Bewegung von der Einklappstellung in die Ausklappstellung über eine Kontaktierung der Steuerleiste und die Bewegung von der Ausklappstellung in die Einklappstellung über eine Kontaktierung der Steuerleiste und/oder einer vorzugsweise gegenüber der Fräsradebene abgeschrägten Übergangsfläche des Lagerschilds erfolgt. Die genannte Übergangsfläche kann sich an einem in Drehrichtung des Fräsrads gesehen hinteren stirnseitigen Ende des Lagerschilds befinden.

In einer weiteren möglichen Ausführungsform ist vorgesehen, dass das verstellbare Schneidwerkzeug derart ausgebildet ist, dass es in der Einklappstellung einen axialen Abstand zum Verschleißblech aufweist und an diesem vorbeibewegbar ist und in der Ausklappstellung in einen radial neben dem Lagerschild liegenden Bereich ragt.

In einer weiteren möglichen Ausführungsform ist vorgesehen, dass das verstellbare Schneidwerkzeug schwenkbar am Fräsrad gelagert ist, wobei die Schwenkachse des verstellbaren Schneidwerkzeugs vorzugsweise senkrecht auf der Drehachse des Fräsrads steht. Dadurch klappt das verstellbare Schneidwerkzeug beim Übergang zwischen Einklapp- und Ausklappstellung vom Lagerschild bzw. Verschleißblech weg oder zu diesem hin. Die Schwenkachse wird vorzugsweise durch ein Gelenk bereitgestellt, über das ein schwenkbarer Teil des Schneidwerkzeugs schwenkbar an einem fest mit dem Fräsrad verbundenen Basisteil gelagert ist.

Die Erfindung betrifft weiterhin ein Trägergerät mit einer erfindungsgemäßen Schlitzwandfräse. Dabei ergeben sich dieselben Eigenschaften und Vorteile wie für die erfindungsgemäße Schlitzwandfräse. Bei dem Trägergerät kann es sich insbesondere um einen Seilbagger, aber auch um einen Fahrzeugkran, ein Spezialtiefbaugerät mit einem Mast oder einen Hydraulikbagger handeln. Das Trägergerät umfasst vorzugsweise einen fahrbaren Unterwagen, beispielsweise mit Raupenfahrwerk, und einen um eine vertikale Achse drehbar auf dem Unterwagen gelagerten Oberwagen mit einem schwenkbaren Ausleger oder einem verstellbaren Mast. Die Schlitzwandfräse ist insbesondere über ein Seil am Trägergerät aufgehängt, welches über wenigstens eine Umlenkrolle am Ausleger oder Mast zu einer Winde am Oberwagen geführt ist.

Weitere Merkmale, Einzelheiten und Vorteile der Erfindung ergeben sich aus den nachfolgend anhand der Figuren erläuterten Ausführungsbeispielen. Es zeigen:
- Figur 1:: ein Ausführungsbeispiel der erfindungsgemäßen Schlitzwandfräse in einer perspektivischen Ansicht;
- Fig. 2:: ein Ausführungsbeispiel des Lagerschilds der erfindungsgemäßen Schlitzwandfräse ohne Verschleißblech in einer perspektivischen Ansicht;
- Fig. 3:: das Lagerschild gemäß Fig. 2 mit Verschleißblech;
- Fig. 4:: einen Schnitt durch das Lagerschild im Bereich zweier Bohrungen;
- Fig. 5:: ein Ausführungsbeispiel des Verschleißblechs.;
- Fig. 6:: einen Ausschnitt der Rückseite des Verschleißblechs; und
- Fig. 7:: eine Vergrößerte Darstellung der Bohrungen aus Fig. 4.

In der Figur 1 ist ein Ausführungsbeispiel der erfindungsgemäßen Schlitzwandfräse 10 in einer perspektivischen Ansicht dargestellt. Die in diesem Ausführungsbeispiel gezeigte Schlitzwandfräse 10 umfasst einen Fräsenrahmen 11, an dessen unterem Ende mehrere Fräsräder 14 angeordnet sind. Der Fräsenrahmen 11 kann drei Rahmenteile umfassen, die lösbar miteinander verbindbar sein können. Alternativ kann der Fräsenrahmen 11 eine größere oder kleinere Anzahl von Rahmenteilen umfassen oder einstückig ausgebildet sein. Die Schlitzwandfräse 10 kann an der Oberseite des Fräsenrahmens 11 an einem nicht dargestellten Trägergerät aufgehängt sein.

Am unteren Ende des Fräsenrahmens 11 befinden sich zwei Paare mit je zwei koaxial angeordneten bzw. axial voneinander beabstandeten Fräsrädern 14 zum Abtragen und Zerkleinern von Bodenmaterial. Die Fräsradpaare sind in radialer Richtung nebeneinander angeordnet. Die Fräsräder 14 sind an Getriebeschilden bzw. Lagerschilden 12 drehbar gelagert, welche an der Unterseite des Fräsenrahmens 11 befestigt sind. Dabei befinden sich die Fräsräder 14 eines Fräsradpaars auf gegenüberliegenden Seiten eines gemeinsamen Lagerschilds 12.

An den Außenumfangsflächen der Fräsräder 14 sind mehrere Schneidwerkzeuge angeordnet, die dem Abtragen und Zerkleinern von Bodenmaterial dienen. Diese Schneidwerkzeuge können auch als Zerkleinerungswerkzeuge bezeichnet werden und können jeweils einen Grundkörper mit einer Ausnehmung und einen darin montierten, auswechselbaren Fräszahn umfassen. bei den in den Figuren gezeigten Ausführungsbeispielen weisen die Grundkörper und die Fräszähne eine flache Form auf, wobei auch andere Geometrien (z.B. kegelförmige Schneidwerkzeuge bzw. Fräszähne) denkbar sind.

Die Schneidwerkzeuge müssen bei einer Drehung des jeweiligen Fräsrads 14 am Lagerschild 12 vorbeibewegt werden, ohne dass es zu einer Kollision kommt. Um auch zwischen den Fräsrädern 14, in einem an die schmalen Seiten des Lagerschilds 12 angrenzenden Bereich, Bodenmaterial abtragen zu können, sind die äußeren Schneidwerkzeuge 18, die direkt am Lagerschild 12 vorbeilaufen, nicht fix, d.h. unbeweglich am Fräsrad 14 angeordnet, sondern verstellbar ausgeführt. Das verstellbare Schneidwerkzeug 18 kann vorzugsweise um eine durch ein Gelenk gebildete Schwenkachse zwischen einer Einklappstellung und einer Ausklappstellung verschwenken und wird daher auch als Klappzahn bezeichnet. In der Einklappstellung ist das verstellbare Schneidwerkzeug 18 vom Lagerschild 12 weggeschwenkt, sodass es kollisionsfrei an diesem vorbeibewegt werden kann. In der Ausklappstellung ist das verstellbare Schneidwerkzeug 18 in Richtung Lagerschild 12 herausgeschwenkt bzw. ausgeklappt, sodass der Fräszahn in den Bereich neben bzw. unter dem Lagerschild 12 ragt und dort anstehendes Bodenmaterial abräumen kann.

Die Figur 2 zeigt in einer perspektivischen Ansicht schematisch ein Lagerschild 12 ohne Fräsrad. Es ist zu erkennen, dass das Lagerschild 12 auf jeder Seite ein rotatorisch antreibbares Fräsradlager 13 trägt, auf dem ein Fräsrad 14 montierbar ist. Das Lagerschild 12 kann ein entsprechendes Getriebe und/oder einen entsprechenden Drehantrieb zum Antrieb des Fräsradlagers 13 aufweisen.

Das Lagerschild 12 besitzt auf jeder der zu den Fräsrädern 14 weisenden Außenseiten 20 ein Verschleißblech 30, um das Lagerschild 12 vor Beschädigung zu schützen. Das Verschleißblech 30 ist oberhalb des Fräsradlagers 13 angeordnet, sodass sich das verstellbare Schneidwerkzeug 18 in der Einklappstellung am Verschleißblech 30 vorbeibewegt.

In der Figur 2 ist das Lagerschild 12 ohne und in der Figur 3 mit montiertem Verschleißblech 30 gezeigt. Ein Ausführungsbeispiel des Verschleißblechs 30 ist in der Figur 5 mit Blick auf die zum Fräsrad 14 weisende, d.h. von der Außenseite 20 des Lagerschilds 12 abgewandte Vorderseite gezeigt. Wie zu erkennen ist, kann das Verschleißblech 30 insgesamt eine bogenförmige Gestalt aufweisen, um sich an die runde Form des Fräsradlagers 13 und somit die Bewegungsbahn des verstellbaren Schneidwerkzeugs 18 anzupassen. Alternative Formen sind ebenfalls denkbar.

Das Verschleißblech 30 ist über mehrere Verbindungsmittel am Lagerschild 12 befestigt, wobei die Verbindungsmittel hier als Schrauben 40 mit einem Schraubenkopf 42 ausgebildet sind. Der Schraubenkopf 42 ist im Verschleißblech 30 zu versenken, damit er nicht über dessen Vorderseite hinausragt und mit dem verstellbaren Schneidwerkzeug 18 kollidieren kann.

Das erfindungsgemäße Verschleißblech 30 ist besonders dünn ausgeführt und kann beispielsweise eine Stärke von ca. 5 mm aufweisen. Dass die Schraubenköpfe 42 dennoch vollständig versenkt werden können, wird durch eine spezielle Ausgestaltung des Verschleißblechs 30 und der Befestigungspunkte an der Außenseite 20 des Lagerschilds 12 ermöglicht.

Das Verschleißblech 30 besitzt mehrere erste Öffnungen 32, durch die die Schrauben 40 hindurchgeführt sind. Im Bereich der ersten Öffnungen 32 weist das Verschleißblech 30 lokale Verstärkungen 34 auf, welche jeweils eine Vertiefung bzw. Aufnahme für den Schraubenkopf 42 der zugehörigen Schraube 40 bilden. Ein Ausführungsbeispiel der lokalen Verstärkungen 34 an den ersten Öffnungen 32 ist in der Figur 6 dargestellt, welche einen Ausschnitt der Rückseite des Verschleißblechs 30 im Bereich der ersten Öffnungen 32 zeigt. Die lokalen Verstärkungen 34 sind insbesondere als Aufdopplungen ausgeführt, sodass deren Wandungen insbesondere dieselbe Blechstärke besitzen wie das übrige Verschleißblech 30.

Das Lagerschild 12 besitzt an den entsprechenden Positionen an dessen Außenseite 20 Absenkungen 22, in denen die lokalen Verstärkungen 34 aufgenommen bzw. versenkt sind (vgl. Fig. 2). Die Absenkungen 22 können kreisrund und konzentrisch um die im Lagerschild 12 vorgesehenen Bohrungen angeordnet sein. Diese Bohrungen verlaufen bei dem gezeigten Ausführungsbeispiel komplett durch das Lagerschild 12 bis auf die gegenüberliegende Außenseite 20 und münden ebenfalls in Absenkungen 22. Die Schrauben 40 sind dabei mit dem auf der gegenüberliegenden Seite angeordneten Verschleißblech 30 verschraubt.

Vorzugsweise besitzt jedes Verschleißblech 30 mehrere erste Öffnungen 32, in denen die Schraubenköpfe 42 versenkt sind, und mehrere zweite Öffnungen 33 mit Innengewinden, in die Schrauben 40, die vom gegenüberliegenden Verschleißblech 30 her eigeschoben wurden, eingeschraubt sind. Bei dieser Ausführungsform sind die gegenüberliegenden Verschleißbleche 30 also nicht direkt mit dem Lagerschild 12, sondern miteinander verschraubt, wobei die Schrauben 40 in den Bohrungen im Lagerschild 12 gelagert sind. Eine solche Durchgangsverschraubung ermöglicht eine große Klemmlänge.

Die Figur 4 zeigt einen Schnitt durch das Lagerschild 12 entlang zweier Bohrungen, wobei eine Vergrößerung der Bohrungen in der Figur 7 dargestellt ist. Die ersten Öffnungen 32 befindet sich hier im rechten Verschleißblech 30 und es sind die darin versenkten Schraubenköpfe 42 zu erkennen. Die Schrauben 40 verlaufen durch das Lagerschild 12 hindurch und sind in zweite Öffnungen 33 des auf der anderen Seite (in der Fig. 7 links) angebrachten Verschleißblechs 30 eingeschraubt. Bei diesem Ausführungsbeispiel münden die Bohrungen im Lagerschild 12 auf beiden Seiten in Absenkungen 22.

Alternativ könnten die zu den zweiten Öffnungen 33 weisenden Bohrungen keine Absenkungen 22 und die zweiten Öffnungen 33 keine lokalen Verstärkungen 34 aufweisen. Bevorzugt sind jedoch auch an den zweiten Öffnungen 33 lokale Verstärkungen 34 vorgesehen, die in entsprechenden Absenkungen 22 versenkt sind.

Diese Kombination ermöglicht eine optimale Befestigung der dünnen Verschleißbleche 30, was sowohl die Materialeffizienz als auch die Haltbarkeit erhöht.

Bei dem Ausführungsbeispiel der Figur 5 sind die ersten und zweiten Öffnungen 32, 33 gegenseitig symmetrisch in Bezug auf eine gedachte vertikale Mittellinie bzw. Mittelebene angeordnet, sodass sich die ersten Öffnungen 32 durch eine Spiegelung auf die zweiten Öffnungen 33 abbilden lassen und umgekehrt. Dadurch kann das Verschleißblech 30 auf beiden Seiten des Lagerschilds 12 verwendet werden. Die Schrauben 40 werden dabei immer von der Seite her eingeschoben, auf der sich bei einer bestimmten Verschraubungsposition die erste Öffnung 32 befindet, damit der Schraubenkopf 42 versenkt werden kann. Auf der gegenüberliegenden Seite befindet sich immer eine passende zweite Öffnung 33 mit Innengewinde zum Herstellen der Verschraubung. Alternativ zu dem in Fig. 5 gezeigten Ausführungsbeispiel kann eine andere Anordnung und/oder Anzahl von ersten und zweiten Öffnungen 32, 33 vorgesehen sein.

Ebenfalls ist es denkbar, dass jedes Verschleißblech nur erste Öffnungen 32 besitzt und die Schrauben 40 direkt in Gewindebohrungen des Lagerschilds 12 eingeschraubt werden.

Um das verstellbare Schneidwerkzeug 18 bei einer Drehbewegung des Fräsrads 14 von der Einklappstellung in die Ausklappstellung zu bewegen, ist vorzugsweise seitlich am Lagerschild 12 eine Steuerleiste angebracht (nicht dargestellt), welche als Nockenleiste fungiert und das verstellbare Schneidwerkzeug 18 bei einer Drehung des Fräsrads 14 bei bestimmten Drehwinkeln in unterschiedliche Schwenkstellungen zwingt. Die Steuerleisten auf beiden Seiten können unmittelbar unterhalb der Verschleißbleche 30 montiert sein.

### Bezugszeichenliste:

- 10: Schlitzwandfräse
- 11: Fräsenrahmen
- 12: Lagerschild
- 13: Fräsradlager
- 14: Fräsrad
- 18: Verstellbares Schneidwerkzeug
- 20: Außenseite des Lagerschilds
- 22: Absenkung
- 30: Verschleißblech
- 32: Erste Öffnung
- 33: Zweite Öffnung
- 34: Lokale Verstärkung
- 40: Schraube
- 42: Schraubenkopf

## Patentansprüche

1. Schlitzwandfräse (10) mit mindestens einem Lagerschild (12) und mindestens einem am Lagerschild (12) drehbar gelagerten Fräsrad (14), welches wenigstens ein verstellbares Schneidwerkzeug (18) zur Zerkleinerung von Bodenmaterial aufweist, wobei das verstellbare Schneidwerkzeug (18) dazu ausgebildet ist, sich bei einer Drehung des Fräsrads (14) zwischen einer Einklappstellung und einer Ausklappstellung zu bewegen, wobei an einer Außenseite (20) des Lagerschilds (12) ein Verschleißblech (30) montiert ist, an welchem sich das verstellbare Schneidwerkzeug (18) in der Einklappstellung vorbeibewegt, **dadurch gekennzeichnet,**
**dass** das Verschleißblech (30) mindestens eine erste Öffnung (32) zur Aufnahme eines Verbindungsmittels umfasst, wobei das Verschleißblech (30) an der ersten Öffnung (32) eine lokale Verstärkung (34) aufweist und in der Außenseite (20) des Lagerschilds (12) mindestens eine Absenkung (22) ausgebildet ist, in welcher die lokale Verstärkung (34) aufgenommen ist.

2. Schlitzwandfräse (10) nach Anspruch 1, wobei die lokale Verstärkung (34) eine Aufnahme bildet, in welcher ein Kopfteil des Verbindungsmittels versenkt, insbesondere vollständig versenkt ist, wobei die lokale Verstärkung (34) vorzugsweise als Aufdopplung ausgebildet ist.

3. Schlitzwandfräse (10) nach Anspruch 2, wobei sich das Kopfteil des Verbindungsmittels zumindest teilweise innerhalb der Absenkung (22) des Lagerschilds (12) befindet.

4. Schlitzwandfräse (10) nach einem der vorhergehenden Ansprüche, wobei das Verbindungsmittel eine Schraube (40) ist, welche einen Schraubenkopf (42) aufweist, der insbesondere im Verschleißblech (30) vollständig versenkt ist.

5. Schlitzwandfräse (10) nach einem der vorhergehenden Ansprüche, wobei die erste Öffnung (32) und die lokale Verstärkung (34) kreisrund ausgebildet und insbesondere koaxial angeordnet sind.

6. Schlitzwandfräse (10) nach einem der vorhergehenden Ansprüche, wobei in der Absenkung (22) eine Bohrung ausgebildet ist, in welcher das Verbindungsmittel aufgenommen ist und dadurch das Verschleißblech (30) am Lagerschild (12) hält.

7. Schlitzwandfräse (10) nach einem der vorhergehenden Ansprüche, wobei auf gegenüberliegenden Seiten des Lagerschilds (12) je ein Fräsrad (14) mit wenigstens einem verstellbaren Schneidwerkzeug (18) und je ein Verschleißblech (30) angeordnet sind, wobei die Schlitzwandfräse (10) vorzugsweise zwei Lagerschilde (12) mit je einem Paar von Fräsrädern (14) aufweist.

8. Schlitzwandfräse (10) nach dem vorhergehenden Anspruch, wobei das Verbindungsmittel von einem Verschleißblech (30) durch das Lagerschild (12) hindurch bis zum anderen Verschleißblech (30) verläuft und die beiden Verschleißbleche (30) miteinander und mit dem Lagerschild (12) verbindet, wobei vorzugsweise das Verbindungsmittel als Schraube (40) mit einem Schraubenkopf (42) ausgebildet ist und der Schraubenkopf (42) an einem der Verschleißbleche (30) in einer ersten Öffnung (32) versenkt ist, während insbesondere das gegenüberliegende Ende der Schraube (40) in eine zweite Öffnung (33) des anderen Verschleißblechs (30), welche eine Gewindebohrung umfasst, eingeschraubt ist.

9. Schlitzwandfräse (10) nach einem der vorhergehenden Ansprüche, wobei das Verschleißblech (30) mindestens eine zweite Öffnung (33) mit einer Gewindebohrung umfasst, in welche von der anderen Seite des Lagerschilds (12) her über eine durch das Lagerschild (12) verlaufende Bohrung ein als Schraube (40) ausgebildetes Verbindungsmittel einschraubbar ist, wobei das Verschleißblech (30) vorzugsweise an der zweiten Öffnung (33) eine lokale Verstärkung (34) aufweist, welche in einer Absenkung (22) des Lagerschilds (12) aufgenommen ist.

10. Schlitzwandfräse (10) nach dem vorhergehenden Anspruch, wobei das Verschleißblech (30) eine Vielzahl von ersten und zweiten Öffnungen (32, 33) umfasst, welche insbesondere gegenseitig in Bezug auf eine mittig durch das Lagerschild (12) und durch die Fräsraddrehachse verlaufende Mittelebene symmetrisch am Verschleißblech (30) angeordnet sind.

11. Schlitzwandfräse (10) nach einem der vorhergehenden Ansprüche, wobei das Verschleißblech (30) die Form eines Bogens mit vorzugsweise zwei geraden und zwei bogenförmig gekrümmten Kanten aufweist und vorzugsweise ein Fräsradlager (13) teilweise umgibt.

12. Schlitzwandfräse (10) nach einem der vorhergehenden Ansprüche, wobei am Lagerschild (12) eine Steuerleiste angeordnet ist, mit welcher das verstellbare Schneidwerkzeug bei einer Drehung des Fräsrads (14) derart mechanisch zusammenwirkt, dass es sich in Abhängigkeit des Fräsraddrehwinkels automatisch zwischen der Einklappstellung und der Ausklappstellung bewegt.

13. Schlitzwandfräse (10) nach dem vorhergehenden Anspruch, wobei das verstellbare Schneidwerkzeug (18) nicht federgelagert ist und das verstellbare Schneidwerkzeug (18) und die Steuerleiste so angeordnet und ausgebildet sind, dass die Bewegung von der Einklappstellung in die Ausklappstellung über eine Kontaktierung der Steuerleiste und die Bewegung von der Ausklappstellung in die Einklappstellung über eine Kontaktierung der Steuerleiste und/oder einer vorzugsweise gegenüber der Fräsradebene abgeschrägten Übergangsfläche des Lagerschilds (12) erfolgt.

14. Schlitzwandfräse (10) nach einem der vorhergehenden Ansprüche, wobei das verstellbare Schneidwerkzeug (18) derart ausgebildet ist, dass es in der Einklappstellung einen axialen Abstand zum Verschleißblech (30) aufweist und an diesem vorbeibewegbar ist und in der Ausklappstellung in einen radial neben dem Lagerschild (12) liegenden Bereich ragt.

15. Trägergerät, insbesondere Seilbagger oder Spezialtiefbaugerät, mit einer Schlitzwandfräse (10) nach einem der vorhergehenden Ansprüche.
